# FASCICULE DE BREVET EUROPEEN

(11) **EP 0 511 130 B1**
(45) Date de publication et mention de la délivrance du brevet: **06.09.1995**
(21) Numéro de dépôt: 92420131.2
(22) Date de dépôt: 21.04.1992
(51) Int. Cl.: E01F 13/00, E06B 11/00

(54) **Barrière pivotante**
Drehbare Durchfahrtsperre
Rotatable supported barrier

(30) Priorité: 22.04.1991 FR 9105344
(43) Date de publication de la demande: 28.10.1992
(73) Titulaire: Descombes, Pierre, F-38110 Saint Clair de la Tour (FR)
(72) Inventeur: Descombes, Pierre, F-38110 Saint Clair de la Tour (FR)
(74) Mandataire: Maureau, Philippe

(56) Documents cités:
- EP-A- 0 003 945
- DE-A- 3 428 218
- FR-A- 2 577 602

## Description

La présente invention concerne une barrière pivotante, notamment destinée à interdire l'accès de certaines voies de circulation à des véhicules non autorisés. Elle vise principalement à l'interdiction de l'accès de voies dites "de sécurité" devant être réservées aux véhicules intervenant dans des situations d'urgence, tels que véhicules de pompiers ou ambulances, mais peut, bien entendu, être simplement utilisée pour réserver des voies d'accès à des lieux privés, tels que, par exemple, des parkings.

Les barrières de réservation existantes sont généralement constituées soit par deux poteaux fixes reliés entre eux par une barre ou par une chaîne, soit par un pilier fixé au sol et par un bras pivotant autour du pilier selon un axe vertical et sur sensiblement un quart de tour, entre une position d'ouverture et une position de fermeture respectivement parallèle et perpendiculaire à l'axe de la voie d'accès, des moyens étant prévus pour verrouiller le bras dans l'une ou l'autre de ses positions et pour limiter sa course de pivotement.

Ces barrières doivent avoir un prix de revient et d'installation limité, être résistantes à l'usage et à la corrosion tout en étant faciles d'emploi et esthétiques dans leur présentation.

Dans le cas de la réservation d'accès de sécurité, la barrière doit, de plus, répondre à d'autres impératifs qui sont, d'une part, que la barrière doit pouvoir être ouverte tant par un riverain possédant une clé de type classique que par des personnes intervenant dans des situations d'urgence, utilisant un type de clé spécifique et, d'autre part, que la barrière ne soit pas laissée en position ouverte et non verrouillée après le passage du véhicule.

En outre, il serait intéressant pour le fabricant de telles barrières de pouvoir facilement et rapidement adapter sa production aux besoins spécifiques de sa clientèle, c'est-à-dire notamment de pouvoir adapter le sens du pivotement du bras d'une barrière par rapport au pilier, selon les besoins.

Le document DE-A-26 18 180 décrit une barrière qui comprend un pilier fixé au sol et un bras, solidaire d'un fût engagé sur l'extrémité du pilier, pivotant autour du pilier selon un axe vertical et sur sensiblement un quart de tour, entre une position d'ouverture et une position de fermeture respectivement parallèle et perpendiculaire à l'axe de la voie d'accès. Des moyens sont prévus pour verrouiller le bras dans l'une ou l'autre de ces positions et pour limiter la course de pivotement. Cette barrière comprend, en outre, un organe de rétention de la clé de manoeuvre de ses moyens de verrouillage dans sa serrure lorsque son bras n'est pas en position de fermeture.

La barrière décrite par ce document n'est pas de nature à répondre parfaitement aux différents impératifs contradictoires énumérés ci-dessus, et la présente invention vise à remédier à cette lacune.

A cette fin, la barrière selon l'invention, qui est du type précité, est caractérisée en ce que le fût est engagé sur l'ensemble du pilier, en ce que les moyens de verrouillage et de limitation de la course du bras sont intégrés dans le volume du fût, en ce qu'ils comprennent un doigt actionnable au moyen de la clé de manoeuvre, guidé à travers une platine solidaire en rotation du bras de la barrière, ce doigt venant, dans la position d'ouverture et de fermeture de la barrière, en face de deux trous qui lui servent de gâches, ménagés dans une platine solidaire du pilier, dont un, profond, correspond à la venue du bras en position de fermeture, et permet son verrouillage solide dans cette position ainsi que l'engagement ou le retrait de la clé, et dont l'autre, peu profond, correspond à la venue du bras en position d'ouverture, et permet la simple immobilisation de celui-ci dans cette position ainsi que la rétention de la clé dans la serrure, est caractérisée, en outre, en ce qu'elle comprend une serrure apte à être déverrouillée par des clés du type connu non retenues par l'organe de la serrure qu'elles permettent d'actionner, c'est-à-dire des clés dont l'extrémité peut être seulement calée sur ledit organe par simple engagement axial, et en ce que ledit organe de rétention est constitué par un étrier (46), solidaire du doigt de verrouillage précité, présentant une encoche en forme de V prolongé par une autre encoche en forme de U, la largeur de l'encoche étant telle qu'elle permette le passage de l'extrémité de la clé tandis que la largeur de l'encoche est supérieure au diamètre de la tige de la clé mais inférieure au diamètre de l'extrémité.

Ainsi, l'utilisateur devra replacer le bras en position de fermeture pour pouvoir récupérer sa clé, ce qui évite tout oubli de refermeture de la barrière après passage du véhicule.

L'engagement du doigt dans l'un ou l'autre des trous permet à la fois d'immobiliser ou de verrouiller le bras en position d'ouverture ou de fermeture et de limiter sa course de pivotement, ce qui simplifie notablement la fabrication de la barrière.

Avantageusement, les deux trous débouchent des deux côtés de la platine et présentent chacun un taraudage du côté opposé à celui où le doigt s'engage en eux, ce taraudage pouvant recevoir une vis formant butée.

Ainsi, à partir d'une même structure de barrière, il est facile d'intervertir les positions de verrouillage et d'immobilisation du bras en fin de course de pivotement, selon que l'on désire une barrière s'ouvrant dans un sens ou dans l'autre. Suivant une forme préférée de réalisation de l'invention, visant au même résultat, la platine comprend deux trous correspondant aux venues du bras en position d'ouverture ou de fermeture, une plaque de recouvrement comprenant deux trous coaxiaux aux trous précités, et un tiroir, situé sous ladite plaque, apte à obturer l'un ou l'autre des trous de la platine de manière à ce que l'un des trous de la plaque constitue le trou peu profond précité.

En outre, la barrière peut avantageusement être équipée de deux ensembles distincts permettant son ouverture, dont un est manoeuvrable au moyen d'une clé de type classique, utilisée par les riverains, et dont l'autre est manoeuvrable au moyen d'une clé spécifiquement utilisée par les personnes intervenant dans les situations d'urgence, et notamment les pompiers.

De préférence, le pilier de la barrière comprend plusieurs ailes longitudinales, disposées radialement, dans lesquelles sont ménagées des encoches radiales à partir de leur bord libre et sur plusieurs niveaux, et le bras est solidaire d'un fût dont la face interne comporte un secteur d'assemblage apte à être engagé entre les ailes et au travers de leurs encoches lors de l'engagement du fût sur le pilier, les ailes et les encoches constituant conjointement une pluralité de chicanes qui forment un labyrinthe, duquel le secteur d'assemblage ne peut être dégagé au long de la course normale de pivotement du bras mais seulement lorsque les moyens de limitation de la course du bras sont libérés afin d'autoriser le pivotement du bras au-delà de sa course normale de fonctionnement.

Une telle barrière est particulièrement simple à fabriquer, à installer et à utiliser. Elle est, de plus, parfaitement résistante à l'usage ainsi qu'à la corrosion et est esthétique dans sa présentation lorsque, selon une forme préférée de réalisation de l'invention, les moyens de verrouillage et de limitation de course sont portés par l'extrémité du pilier et recouverts par le fût et lorsque ce dernier recouvre l'ensemble du pilier jusqu'au pied de celui-ci.

En outre, avec cette barrière, il n'est pas nécessaire de prévoir un deuxième pilier formant butée d'arrêt du pivotement du bras, qui limite inutilement la largeur du passage.

De toute façon, l'invention sera bien comprise à l'aide de la description qui suit, en référence au dessin schématique annexé représentant, à titre d'exemple non limitatif, une forme de réalisation préférée de la barrière pivotante qu'elle concerne.
La figure 1 en est une vue en perspective, installée le long d'une voie d'accès ;
la figure 2 en est une vue au moment de son assemblage ;
la figure 3 est une vue en perspective éclatée de l'un de ses sous-ensembles ;
la figure 4 en est une vue à l'état monté, en perspective et avec arrachement partiel ;
la figure 5 est une vue en perspective éclatée de deux de ses sous-ensembles et
la figure 6 est une vue de ces deux sous-ensembles à l'état monté, sous un autre angle.

La figure 1 représente une barrière pivotante 1 permettant notamment la réservation de l'accès de certaines voies de circulation, dites "de sécurité" aux véhicules intervenant dans des situations d'urgence, tels qu'aux véhicules des pompiers, ambulances ou autres.

Ainsi que le montrent les figures 2 à 4, la barrière 1 comprend un pilier 2 fixé au sol et un bras 3 pivotant autour du pilier 2 selon un axe vertical et sur sensiblement un quart de tour, entre une position d'ouverture et une position de fermeture respectivement parallèle et perpendiculaire à l'axe de la voie d'accès.

Le pilier 2 est constitué par l'assemblage d'une embase 4 percée de trous 5 permettant son boulonnage, directement ou non, sur des tiges noyées dans du béton coulé dans une réservation aménagée dans le sol, de trois plaques 6, elles-mêmes assemblées longitudinalement les unes aux autres pour constituer quatre ailes longitudinales 7a à 7d disposées radialement et d'une platine 8 fixée à l'extrémité libre du pilier 2.

Les ailes 7a à 7d comprennent une pluralité d'entailles et d'encoches radiales, 10 à 17, ménagées radialement à partir de leur bord libre, sur plusieurs niveaux, et ayant des profondeurs différentes pour des raisons explicitées plus loin.

La platine 8 a une forme hémicylindrique inscrite dans le demi-cercle défini par les bords libres des ailes 7a, 7c et 7d auxquelles elle est fixée.

Elle comprend un dégagement 18 ménagé dans son épaisseur, au milieu de sa face rectiligne, un évidement 19 ménagé dans sa face supérieure et cinq alésages dont un, référencé 20, est ménagé dans son épaisseur perpendiculairement à ladite face rectiligne, dont deux, référencés 21 et 22, débouchent dans l'évidement 19 et dont les deux autres permettent le montage par vis d'une plaque de recouvrement 26, comprenant deux alésages 27, coaxiaux aux alésages 21 et 22. La platine 8 comprend également une entaille 23 aménagée en face de l'entaille 11.

L'évidement 19 est propre à permettre le coulissement d'un tiroir 28 actionné par un axe de manoeuvre 29 engagé dans l'alésage 20, cet axe 29 comprenant à cet effet, à une extrémité, un doigt radial 30 pouvant jouer dans le dégagement 18 et au travers d'encoches 31 et 32, ménagées respectivement dans le tiroir 28 et dans la plaque 26, et, à son autre extrémité, une empreinte 33 pouvant recevoir une clé correspondante, détenue par le fabricant, pour sa manoeuvre.

La face supérieure de la plaque 26 est positionnée sensiblement dans le même plan que la face horizontale de la plaque 6 qui délimite l'encoche 10.

Le bras 3 est solidaire d'un fût 35 destiné à être engagé sur le pilier 2, qui comporte, fixé à sa face interne, un secteur d'assemblage 36, dont la longueur totale est légèrement inférieure à un quart de la section du pilier 2 afin de permettre son introduction entre les ailes 7a et 7b, dont la largeur permet son introduction au travers de l'entaille 11 et des encoches 12,14 et 16, et dont les extrémités 36a,36b sont entaillées de manière à avoir une moindre largeur permettant leur engagement au travers des encoches 13,15 et 17.

Le fût 35 comprend également un doigt vertical 37 permettant, par son introduction dans l'un ou l'autre des trous 27 et 21 ou 22 de la platine 8, de verrouiller le bras 3 dans la position ouverte ou fermée de la barrière 1, ce doigt 37, dont l'extrémité destinée à être engagée dans lesdits trous 27 et 21 ou 22 est chanfreinée, étant actionné par deux ensembles indépendants 40,50 permettant son verrouillage ou son déverrouillage, plus particulièrement visibles sur les figures 5 et 6.

L'ensemble 40 est actionnable au moyen d'une clé 60 du type de celle fréquemment utilisée par les pompiers ou les autres personnels intervenant dans des situations d'urgence. Il est monté sur une platine 41 solidarisée par le plot 41a au fond 35a du fût 35. Il comprend un axe 42 qui traverse le plot 41a et qui présente un profil triangulaire 42a sur lequel peut être engagée l'empreinte correspondante de la clé 60. L'axe 42 est par ailleurs engagé dans un manchon 43, duquel il est solidaire en rotation, qui comprend un doigt 44 faisant saillie plus ou moins tangentiellement par rapport à lui. Ce doigt 44 traverse une encoche 45 ménagée dans un étrier 46 solidaire du doigt de verrouillage 37 précité. L'étrier 46 présente une encoche en forme de V 47 prolongée par une autre encoche verticale 48 en forme de U, la largeur de l'encoche 47 étant telle qu'elle permette le passage de l'extrémité 60a de la clé 60 dans laquelle est ménagée l'empreinte du profil 42a de l'axe 42, tandis que la largeur de l'encoche 48 est supérieure au diamètre de la tige 60b de la tige 60 mais inférieure au diamètre de l'extrémité 60a.

L'ensemble 50 peut être actionné par une clé (non représentée) dite "de profil européen", détenue par un riverain habilité du lieu où se trouve la barrière 1. Il est logé dans un boîtier 51 fixé sur le fond 35a du fût 35, près de la branche supérieure 3a du bras 3. Il comprend une platine 52 portant un barillet 53 et une poignée 54 de manoeuvre du doigt 37 par l'intermédiaire d'une came 55 et d'un embout 56 vissé sur l'extrémité supérieure du doigt 37 et traversant un alésage 57 ménagé dans le fond 35a. Pour permettre cette manoeuvre, la came 55 comprend une encoche 58 et l'embout 56 comprend un doigt radial 59 engagé dans l'encoche 58. La came 55 comprend également une patte 55a, au contact de laquelle vient se positionner le têton de verrouillage 53a du barillet 53 lorsque celui-ci est en position verrouillée. Le barillet 53 est, en outre, du type apte à retenir la clé en dehors de la position de verrouillage de la came 55.

Le fût 35 comprend, de plus, une ouverture 62 pour l'engagement de la clé 60 et une ouverture 63 pour l'engagement de la clé du fabricant permettant de modifier la position du tiroir 28, cette ouverture 63 ne se trouvant pas en face de l'axe 29 lorsque le bras 3 est verrouillé en position d'ouverture ou de fermeture de la barrière 1.

Le fonctionnement de cette dernière et de ses différents organes va être décrit ci-après.

La position du tiroir 28 est tout d'abord réglée selon le sens d'ouverture de la barrière 1, le trou 21 ou 22 non obturé par le tiroir 28 devant correspondre à la position qu'occupe le doigt 37 lorsque la barrière 1 est fermée. L'engagement du doigt 37 dans le trou 27 et dans ce trou 21 ou 22 procure un verrouillage solide du bras 3 dans la position de fermeture, tandis que son engagement uniquement dans le trou 27, lorsque le trou 21 ou 22 est obturé par le tiroir 28, ce qui correspond à la venue du bras 3 en position d'ouverture, ne permet que la simple immobilisation de celui-ci dans cette position, le chanfrein du doigt 37 permettant l'éjection de ce dernier hors du trou 27 lorsqu'une poussée suffisante est exercée sur le bras 3.

Lors de l'engagement du fût 35 sur le pilier 2, préalablement fixé au sol, le secteur d'assemblage 36 est tout d'abord introduit entre les ailes 7a et 7b, son extrémité 35a étant engagée dans l'entaille 11 jusqu'à rencontrer la paroi horizontale de la plaque 6 qui la délimite en partie inférieure. Le secteur 36 peut alors jouer au travers de l'entaille 11 et de l'encoche 12 grâce à l'entaille 23 de la platine 8, ce qui facilite l'engagement de son extrémité 36b dans l'encoche longitudinale 13. Le fût 35 est descendu sur le pilier 2 jusqu'à ce que l'extrémité 36b du secteur 36 rencontre la face horizontale de la plaque 6 qui délimite l'encoche longitudinale 13 en partie inférieure. Le fût 35 est alors pivoté dans le sens anti-horaire pour faire entièrement passer le secteur 36 au travers de l'encoche 14 jusqu'à ce que son extrémité 36a vienne en butée contre l'aile 7c. Au cours de ce mouvement, l'entaille 10 permet au doigt 37 de venir sur la plaque 26, même si celui-ci n'est pas entièrement soulevé. L'autre extrémité 36b du secteur 36 vient alors en appui contre la face horizontale de la plaque 6 qui délimite l'entaille 15 en partie inférieure. Le fût 35 est alors complètement engagé sur le pilier 2 et, au cours du pivotement du bras 3 entre les positions d'ouverture et de fermeture de la barrière 1, le secteur 36 peut circuler au travers de l'encoche 16 et peut venir en butée contre l'aile 7d en fin de course de pivotement dans le sens de l'ouverture, son extrémité 36a étant, alors, engagée dans l'encoche 17.

L'actionnement du doigt 37 peut être réalisé soit par l'ensemble 40, soit par l'ensemble 50.

Dans le premier cas, la manoeuvre de la clé 60 dans le sens du déverrouillage provoque le pivotement de l'ensemble axe 42-manchon 43 et, par conséquent, le pivotement vers le haut du doigt 44, ce qui entraîne le soulèvement de l'étrier 46 et du doigt 37. L'étrier 46 s'engage autour de la tige 60b grâce à son encoche 48, ce qui lui permet de retenir la clé 60 jusqu'à ce que le verrouillage du bras 3 soit à nouveau réalisé. Ainsi, l'utilisateur devra replacer le bras 3 en position de fermeture pour pouvoir récupérer la clé 60, ce qui évite tout oubli de refermeture de la barrière 1 après le passage du véhicule.

Dans le deuxième cas, le pivotement du têton 53a du barillet 53 dans le sens du déverrouillage libère le pivotement de la came 55, ce qui permet, par action sur la poignée 54, de soulever le doigt 37.

Il apparait qu'ainsi les ailes 7a à 7d et les encoches 11 à 17 constituent conjointement une pluralité de chicanes qui forment un labyrinthe duquel le segment d'assemblage 36 ne peut être dégagé au long de la course de pivotement du bras 3 entre les positions d'ouverture et de fermeture de la barrière 1, mais seulement lorsque le doigt de verrouillage 37 est extrait des trous 21 ou 22 afin d'autoriser le pivotement du bras au-delà de sa course normale de fonctionnement.

En outre, le doigt 37 et les trous 27 et 21 ou 22 constituent à la fois des moyens de limitation de la course de pivotement du bras 3 et de maintien de celui-ci dans ses positions qui correspondent à l'ouverture et à la fermeture de la barrière 1.

Du fait du décalage angulaire de l'ouverture 63 par rapport à l'axe 29, le réglage de la position du tiroir 28 ne peut être modifié que lorsque la barrière 1 est déverrouillée, et donc que par une personne possédant les deux clés nécessaires à cette opération.

Ainsi que le montrent les figures 1 et 2, le bras 3 comprend deux branches parallèles 3a,3b, auxquelles peuvent être fixées des entretoises 70 de support d'un panneau de signalisation. En outre, le bras 3 se prolonge de l'autre côté du pilier 2 de manière à constituer un contrepoids d'équilibrage.

## Revendications

1. Barrière pivotante, du type comprenant un pilier fixé au sol et un bras, solidaire d'un fût engagé sur le pilier, pivotant autour du pilier selon un axe vertical et sur sensiblement un quart de tour, entre une position d'ouverture et une position de fermeture respectivement parallèle et perpendiculaire à l'axe de la voie d'accès, des moyens étant prévus pour verrouiller le bras dans l'une ou l'autre de ces positions et pour limiter sa course de pivotement, du type comprenant, en outre, un organe de rétention de la clé de manoeuvre de ses moyens de verrouillage dans sa serrure lorsque son bras n'est pas dans sa position de fermeture, barrière caractérisée en ce que le fût est engagé sur l'ensemble du pilier, en ce que les moyens de verrouillage et de limitation de la course du bras (3) sont intégrés dans le volume du fût, en ce qu'ils comprennent un doigt (37) actionnable au moyen de la clé de manoeuvre (60), guidé à travers une platine (41) solidaire en rotation du bras (3) de la barrière (1), ce doigt (37) venant, dans la position d'ouverture et de fermeture de la barrière (1), en face de deux trous (21 ou 22, 27) qui lui servent de gâches, ménagés dans une platine (8) solidaire du pilier (2), dont un (21 ou 22), profond, correspond à la venue du bras (3) en position de fermeture, et permet son verrouillage solide dans cette position ainsi que l'engagement ou le retrait de la clé (60), et dont l'autre (27), peu profond, correspond à la venue du bras (3) en position d'ouverture, et permet la simple immobilisation de celui-ci dans cette position ainsi que la rétention de la clé (60) dans la serrure, barrière caractérisée, en outre, en ce qu'elle comprend une serrure apte à être déverrouillée par des clés du type connu non retenues par l'organe de la serrure qu'elles permettent d'actionner, c'est-à-dire des clés dont l'extrémité peut être seulement calée sur ledit organe par simple engagement axial, et en ce que ledit organe de rétention est constitué par un étrier (46), solidaire du doigt de verrouillage (37) précité, présentant une encoche en forme de V (47) prolongé par une autre encoche (48) en forme de U, la largeur de l'encoche (47) étant telle qu'elle permette le passage de l'extrémité (60a) de la clé (60) tandis que la largeur de l'encoche (48) est supérieure au diamètre de la tige (60b) de la clé (60) mais inférieure au diamètre de l'extrémité (60a).

2. Barrière selon la revendication 1, caractérisée en ce que les deux trous débouchent des deux côtés de la platine et présentent chacun un taraudage du côté opposé à celui où le doigt (37) s'engage en eux, ce taraudage pouvant recevoir une vis formant butée.

3. Barrière selon la revendication 1, caractérisée en ce que la platine (8) comprend deux trous (21,22) correspondant aux venues du bras (3) en position d'ouverture ou de fermeture, une plaque de recouvrement (26) comprenant deux trous (27) coaxiaux aux trous (21,22) précités et un tiroir (28), situé sous ladite plaque (26), apte à obturer l'un ou l'autre des trous (21,22) de la platine (8) de manière à ce que l'un des trous (27) de la plaque (26) constitue le trou peu profond précité.

4. Barrière selon l'une des revendications 1 à 3, caractérisée en ce qu'elle est équipée de deux ensembles distincts (40,50) permettant son ouverture, dont un est manoeuvrable au moyen d'une clé de type classique, utilisée par les riverains, et dont l'autre est manoeuvrable au moyen d'une clé spécifiquement utilisée par les personnes intervenant dans les situations d'urgence.

5. Barrière selon l'une des revendications 1 à 4, caractérisée en ce que le pilier (2) comprend plusieurs ailes longitudinales (7a à 7d), disposées radialement, dans lesquelles sont ménagées des encoches radiales (12 à 17) à partir de leur bord libre et sur plusieurs niveaux, et en ce que le bras (3) est solidaire d'un fût (35) dont la face interne comporte un secteur d'assemblage (36) apte à être engagé entre les ailes (7a à 7d) et au travers de leurs encoches (12 à 17) lors de l'engagement du fût (35) sur le pilier (2), les ailes (7a à 7d) et les encoches (12 à 17) constituant conjointement une pluralité de chicanes qui forment un labyrinthe, duquel le secteur d'assemblage (36) ne peut être dégagé au long de la course normale de pivotement du bras (3), mais seulement lorsque les moyens (21,22,27,37) de limitation de la course du bras (3) sont libérés afin d'autoriser le pivotement du bras (3) au-delà de sa course normale de fonctionnement.

6. Barrière selon la revendication 5, caractérisée en ce que les moyens (21,22,27,37) de verrouillage et de limitation de course sont portés par l'extrémité du pilier (2) et recouverts par le fût (35).

7. Barrière selon l'une des revendications 1 à 6, caractérisée en ce que son bras (3) comprend deux branches parallèles (3a,3b), auxquelles sont fixées des entretoises (70) de support d'un panneau de signalisation.

8. Barrière selon l'une des revendications 1 à 7, caractérisée en ce que son bras (3) se prolonge de l'autre côté du pilier (2) de manière à constituer un contrepoids d'équilibrage.

## Claims

1. A pivotal barrier of the type comprising a post fixed to the ground and an arm which is integrally joined to a cylinder engaging on the post and which pivots about the post along a vertical axis and substantially over a quarter of a revolution, between an opening position and a closing position which are respectively parallel and perpendicular to the axis of the access path, means being provided for locking the arm in one or the other of these positions and for limiting the travel of its pivoting, of the type furthermore comprising an element for retaining in its lock the key for manipulating its locking means when its arm is not in its closing position, this barrier being characterized in that the cylinder engages on the whole of the post, in that the means for locking and for limiting the travel of the arm (3) are integral with the volume of the cylinder, in that they comprise a finger (37) which is actuable by means of the manipulating key (60) and which is guided through a plate (41) fixed in rotation with the arm (3) of the barrier (1), this finger (37), in the opening and closing positions of the barrier (1), coming opposite two holes (21 or 22, 27) which serve as striking plates for it and are made in a plate (8) integrally joined to the post (2), whereof one (21 or 22), which is deep, corresponds to the position of the arm (3) in the closing position and allows it to be locked solidly in this position and the key (60) to be engaged or withdrawn, and whereof the other (27), which is shallow, corresponds to the position of the arm (3) in the opening position and allows the latter to be simply immobilized in this position and the key (60) to be retained in the lock, this barrier furthermore being characterized in that it comprises a lock suitable for being unlocked by keys of the known type not retained by the lock element which they allow to be actuated, that is to say keys whereof the end can just be keyed onto the said element by a simple axial engagement, and in that the said retaining element is formed by a bracket (46) which is integrally joined to the above-mentioned locking finger (37) and which has a notch in the shape of a V (47) extended by another notch (48) in the shape of a U, the width of the notch (47) being such that it allows the end (60a) of the key (60) to pass while the width of the notch (48) is greater than the diameter of the shank (60b) of the key (60) but less than the diameter of the end (60a).

2. A barrier according to Claim 1, characterized in that the two holes open out on both sides of the plate and each have an internal thread on the side opposite that on which the finger (37) engages in them, this internal thread being capable of receiving a screw forming a stop.

3. A barrier according to Claim 1, characterized in that the plate (8) comprises two holes (21, 22) corresponding to the positions of the arm (3) in the opening or closing position, a covering plate (26) comprising two holes (27) coaxial with respect to the above-mentioned holes (21, 22) and a slide (28), located below the said plate (26) and suitable for closing off one or the other of the holes (21, 22) in the plate (8) such that one of the holes (27) in the plate (26) forms the above-mentioned shallow hole.

4. A barrier according to one of Claims 1 to 3, characterized in that it is equipped with two separate assemblies (40, 50) allowing it to be opened, whereof one is manipulable by means of a key of the conventional type, used by the residents, and whereof the other is manipulable by means of a key used specifically by those acting in emergency situations.

5. A barrier according to one of Claims 1 to 4, characterized in that the post (2) comprises a plurality of longitudinal radially arranged fins (7a to 7d) in which there are made radial notches (12 to 17) from their free edge and at a plurality of levels, and in that the arm (3) is integrally joined to a cylinder (35) whereof the inner face has an assembly section (36) suitable for engaging between the fins (7a to 7d) and through their notches (12 to 17) when the cylinder (35) engages on the post (2), the fins (7a to 7d) and the notches (12 to 17) together constituting a plurality of chicanes which form a labyrinth, from which the assembly section (36) cannot be disengaged along the normal travel of pivoting of the arm (3) but only when the means (21, 22, 27, 37) for limiting the travel of the arm (3) are liberated in order to authorize pivoting of the arm (3) beyond its normal travel in functioning.

6. A barrier according to Claim 5, characterized in that the means (21, 22, 27, 37) for locking and limiting travel are borne by the end of the post (2) and covered by the cylinder (35).

7. A barrier according to one of Claims 1 to 6, characterized in that its arm (3) comprises two parallel limbs (3a, 3b) on which struts (70) for supporting a display board are fixed.

8. A barrier according to one of Claims 1 to 7, characterized in that its arm (3) is extended on the other side of the post (2) so as to constitute a balancing counterweight.

## Patentansprüche

1. Schwenkbare Barriere,
die einen am Boden festgelegten Pfosten und einen in einem Stück mit einem über den Pfosten gestülpten Zylinder ausgeführten Arm beinhaltet, der um eine Vierteldrehung in einer vertikalen Achse zwischen einer offenen und einer geschlossenen Stellung parallel bzw. rechtwinkelig zur Längsachse des Zugangs drehbar ist, wobei Mittel vorgesehen sind zur Verriegelung des Armes in der einen oder anderen der beiden Positionen und zur Begrenzung seines Drehweges, die darüber hinaus eine Haltevorrichtung für den Bedienungsschlüssel der Verriegelungsmittel in seinem Schloß beinhaltet, solange der Arm sich nicht in der geschlossenen Stellung befindet,
**dadurch gekennzeichnet, daß** der Zylinder über der Baugruppe des Pfostens angeordnet ist, daß die Mittel zur Verriegelung und zur Begrenzung des Drehweges des Armes (3) in den Innenraum des Zylinders integriert sind, wobei sie einen Zapfen (37) beinhalten, der mittels des Bedienungsschlüssels (60) bewegbar ist und der in einer mit dem Arm (3) der Barriere (1) fest verbundenen und mit dieser drehbaren Platte (41) geführt ist, wobei dieser Zapfen (37) in der geschlossenen und geöffneten Position der Barriere (1) gegenüber zwei Löchern positioniert ist (21 oder 22, 27), die ihm als Schloßfallen dienen und in einer fest mit dem Pfosten (2) verbundenen Platte (8) ausgespart sind, wobei ein tiefes Loch (21 oder 22) mit der Stellung des Armes (3) in geschlossener Position korrespondiert und die feste Verriegelung ebenso wie das Einführen oder das Herausziehen des Schlüssels (60) erlaubt und wobei das andere, weniger tiefe Loch (27) mit der Stellung des Armes (3) in offener Position übereinstimmt und die einfache Unbeweglichkeit der Barriere sowie die Festlegung des Schlüssels (60) im Schloß bewirkt,
außerdem **dadurch gekennzeichnet, daß** die Barriere ein Schloß beinhaltet, welches durch Schlüssel bekannten Typs, die durch den Schließzylinder, den sie betätigen, nicht festgehalten werden, das heißt, solche Schlüssel, deren Ende nur auf den besagten Schließzylinder durch einfaches axiales Aufstecken festgeklemmt werden kann,
und **dadurch gekennzeichnet, daß** besagte Haltevorrichtung aus einem einstückig mit dem vorgenannten Verriegelungszapfen (37) ausgeformten Bügel (47) besteht, der eine Kerbe in Form eines V (47), verlängert durch eine weitere Kerbe (48) in Form eines U, aufweist, wobei die Größe der Kerbe (47) so bemessen ist, daß sie den Durchlaß des Vorderteils (60a) des Schlüssels (60) erlaubt, während die Größe der weiteren Kerbe (48) zwar größer als der Durchmesser des Schaftes (60b) des Schlüssels (60) ist, aber kleiner als der Durchmesser des Vorderteils (60a) des Schlüssels.

2. Barriere nach Anspruch 1, **dadurch gekennzeichnet, daß** die beiden Löcher sich von beiden Seiten durch die gesamte Platte erstrecken, und daß jedes Loch ein Innengewinde sitzt, was an der entgegengesetzten Seite, von der sich der Zapfen (37) in die Platte erstreckt, angeordnet ist, wobei das Innengewinde eine Anschlagschraube aufnehmen kann.

3. Barriere nach Anspruch 1, **dadurch gekennzeichnet, daß** die Platte (8) zwei Löcher (21, 22), die mit der Stellung des Armes (3) in geöffneter und geschlossener Position übereinstimmen, sowie eine Abdeckplatte (26), die zwei Löcher (27) koaxial zu den vorgenannten Löchern (21, 22) und einen Schieber (28) aufweist, der unter der besagten Platte (26) angeordnet ist und der das eine oder das andere der Löcher (21, 22) der Platte (8) in der Weise verschließen kann, daß eines der Löcher (27) der Platte (26) das weniger tiefe oben bezeichnete Loch bildet.

4. Barriere nach einem der Ansprüche 1 bis 3, **dadurch gekennzeichnet, daß** sie mit zwei unterschiedlichen Baugruppen (40, 50) ausgestattet ist, die die Öffnung der Barriere erlauben, wobei eine der Baugruppen von hierzu befugten Personen durch einen Schlüssel herkömmlicher Bauart bedienbar ist und bei der die andere Baugruppe durch einen speziellen, Rettungsdiensten zur Verfügung stehenden, Schlüssel bedienbar ist.

5. Barriere nach einem der Ansprüche 1 bis 4, **dadurch gekennzeichnet, daß** der Pfosten (2) mehrere radial angeordnete Flügel (7a - 7c) aufweist, in denen radiale, sich von außen nach innen erstreckende und auf unterschiedlicher Höhe befindliche Kerben (12 - 17) ausgespart sind und **dadurch gekennzeichnet, daß** der Arm einstückig mit einem Zylinder (35) ausgeführt ist, dessen Innenseite ein Anschlagblech (36) aufweist, das zwischen den Flügeln (7a - 7d) gegenüber ihren Kerben (12 - 17) nach Verbindung des Zylinders (35) mit dem Pfosten (2) angeordnet sind, wobei die Flügel (7a - 7d) und die Kerben (12 - 17) gemeinsam eine Mehrzahl von Durchlässen formen, die ein Labyrinth bilden, aus dem das Anschlagblech (36) entlang des normalen Schwenkweges des Arms (3) nicht herausgezogen werden kann, sondern nur wenn die Mittel (21, 22, 27, 37) zur Begrenzung des Armweges freigegeben sind, so daß ein Schwenken des Armes (3) außerhalb des normalen Funktionsweges der Barriere erlaubt ist.

6. Barriere nach Anspruch 5, **dadurch gekennzeichnet, daß** die Mittel (21, 22, 27, 37) zur Sperrung und Begrenzung des Armweges am oberen Ende des Pfostens (2) angeordnet und durch den Zylinder (35) abgedeckt sind.

7. Barriere nach einem der Ansprüche 1 bis 6, **dadurch gekennzeichnet, daß** ihr Arm zwei parallele Stangen (3a, 3b) aufweist, an denen Zwischenstreben (70) als Träger einer Signaltafel befestigt sind.

8. Barriere nach einem der Ansprüche 1 bis 7, **dadurch gekennzeichnet, daß** ihr Arm zur Bildung eines Gegengewichtes auf die andere Seite des Pfostens verlängert ist.
